# EUROPÄISCHE PATENTSCHRIFT

(11) **EP 2 581 693 B1**
(45) Veröffentlichungstag und Bekanntmachung des Hinweises auf die Patenterteilung: **20.04.2022**
(21) Anmeldenummer: 12006985.1
(22) Anmeldetag: 09.10.2012
(51) Int. Cl.: F25D 25/00, F25D 25/02

(54) **Halterung für einen Speisenbehälter, insbesondere einen Gastronorm-Behälter**
Mount for a food container, in particular a gastronorm container
Fixation pour un récipient de produit alimentaire, notamment un récipient gastronome

(30) Priorität: 12.10.2011 DE 102011115880
(43) Veröffentlichungstag der Anmeldung: 17.04.2013
(73) Patentinhaber: Maier, Max, 71636 Ludwigsburg (DE)
(72) Erfinder: Maier, Max, 71636 Ludwigsburg (DE)
(74) Vertreter: Schumacher & Willsau

(56) Entgegenhaltungen:
- US-A- 2 065 391
- US-A- 2 089 359
- US-A- 2 155 284

## Beschreibung

Die Erfindung betrifft eine Halterung für einen Speisenbehälter mit einem abstehenden Rand, insbesondere einen Gastronorm-Behälter, in einem Kühlschrank, mit wenigstens zwei an einem Fachboden anbringbaren Haltern, die geeignet sind, als Auflagen für den abstehenden Rand des Speisenbehälters zu dienen, wobei die Halterung ein starres Gestell aus einer endlosen Schleife aus einem Rund- oder Flachmaterial ist, in der zwei erste Halter als gerade, zueinander parallele erste Schleifenabschnitte ausgebildet sind, die in einer ersten Ebene liegen und geeignet sind, als Auflagen für den abstehenden Rand des Speisenbehälters zu dienen, und in der zwei zweite Halter als gerade, zueinander parallele zweite Schleifenabschnitte in einer von der ersten Ebene beabstandeten, parallelen zweiten Ebene rechtwinkelig zu den beiden ersten Schleifenabschnitten ausgebildet sind, die zum verschiebbaren Lagern des Gestells an einem Fachboden geeignet sind.

Eine ähnliche Halterung ist aus dem Dokument DE 10 2009 028 787 A1 bekannt. Sie ist dort als Teil eines Haushaltsgerätes, aufweisend einen Korpus mit einem Innenbehälter, der einen Kühlraum bildet, und mindestens einer im Kühlraum gelagerten Abstellplatte für Kühlgut, welche Durchbrüche zur Fixierung von wenigstens einer Halterung für einen entnehmbaren Behälter, insbesondere für einen Gastronorm-Behälter aufweist, beschrieben. Die Abstellplatte mit den Durchbrüchen ersetzt einen üblichen Fachboden und weist Durchbrüche zum wiederholt lösbaren Befestigen der Halterung mit Rastmitteln auf. Die Durchbrüche für die Halterung dienen zur Bildung von unterschiedlichem Breitenabständen zweier gegenüberliegender Halter. Bei dem Einsatz dieser bekannten Halterung muss demgemäß ein üblicher Fachboden zunächst durch einen speziell ausgebildeten Fachboden ersetzt werden, an welchem Halter für einen Gastronorm-Behälter auf ganz spezielle Weise zu fixieren sind.

Aus dem Dokument DE 89 02 892 U1 ist eine Tragvorrichtung für Behälter, insbesondere Gastronorm-Behälter, bekannt, die zum Einsatz in einem Heißluft-/Dampfgarer mit beidseitigen Einschubschienen mit horizontalen Auflageflanschen für einschiebbare Bratroste od. dgl. Roste ausgebildet ist. Die Tragvorrichtung umfasst einen Tragrahmen mit Auflagerschenkeln zum Auflegen auf zwei höhengleiche Einschubschienen und mit die Auflagerschenkel verbindenden Tragschenkeln für mindestens eine zu den Einschubschienen parallel verlaufende Einschubleiste mit ein- oder beidseitigen Auflagerflanschen. Der Tragrahmen ist der rechteckige Rahmen eines für einen handelsüblichen Heißluft-/Dampfgarer bestimmten Bratrostes. Der Tragrahmen weist an zumindest den beiden Seiten in Einschubrichtung hinten liegenden Eckbereichen Haltehaken zum Hintergreifen bzw. Verrasten an den Einschubschienen auf. Eine Einschubleiste ist mittig zwischen den beiden Auflagerschenkeln angeordnet, so dass sich beidseitig der Einschubleiste halb so große Gastronorm-Behälter als üblicherweise einschieben lassen. Diese bekannte Tragvorrichtung erfordert zwar nicht das Weglassen eines üblichen Fachbodens, es muss aber statt des üblichen einschiebbaren Bratrostes ein spezieller Tragrahmen mit einer Einschubleiste hergestellt werden, der zu seiner Halterung in beidseitig vorhandene Einschubschienen mit horizontalen Auflagerflanschen eingesetzt werden muss. Auch das ist aufwendig und überdies für den Einsatz in einem Kühlschrank nicht geeignet, wenn dieser nicht mit beidseitigen Einschubschienen mit horizontalen Auflagerflanschen versehen ist, auf denen der Tragrahmen eingeschoben werden kann.

Aus dem Internet ist unter http:\\www.bosch-eshop.com eine Flaschenablage bekannt, die sich unter einer als Fachboden ausgebildeten Glasplatte anbringen lässt, so dass die Stellfläche im Kühlschrank dabei nicht blockiert wird. Diese Flaschenablage hat den Vorteil, dass der Fachboden nicht ausgetauscht oder speziell hergerichtet zu werden braucht. Die Tragfähigkeit einer solchen Flaschenablage ist aber für Speisenbehälter, insbesondere Gastronorm-Behälter zu gering. Gefüllte Speisenbehälter dieser Art wiegen ein Vielfaches von dem, was eine Flaschenablage in einem Kühlschrank üblicherweise zu tragen hat.

Aus dem Dokument US 2,089,359 A ist eine Halterung der eingangs genannten Art bekannt. Bei dieser bekannten Halterung ist nicht gewährleistet, dass ein Speisenbehälter in das Gestell eingeschoben werden kann, ohne mit den vertikalen dritten Schleifenabschnitten zu kollidieren.

Aus dem Dokument US 2,215,665 A ist eine zum Einsatz in einem Kühlschrank bestimmte Halterung bekannt, die in zwei Teilen durch Biegen hergestellt ist.

Aufgabe der Erfindung ist es, eine Halterung der eingangs genannten Art so auszubilden, dass sie in Verbindung mit einem üblichen Fachboden in einem Kühlschrank einsetzbar ist, ohne dass der Fachboden einer speziellen Ausbildung bedürfte und ohne dass ein Behälter beim Einschieben in das Gestell mit Teilen des Gestells kollidiert. Außerdem soll die Halterung im Hinblick auf gefüllte Speisenbehälter ein ausreichend hohes Tragevermögen aufweisen.

Diese Aufgabe ist erfindungsgemäß durch eine Halterung gemäß Anspruch 1 gelöst.

Die erfindungsgemäße Halterung ist aufgrund ihrer Ausbildung als ein starres Gestell mit einem so hohen Tragvermögen versehen, dass sie gefüllte Speisenbehälter problemlos tragen kann. Die Halterung nach der Erfindung ist in jedem beliebigen Kühlschrank einsetzbar, um Gastronorm-Behälter, die in das Gestell eingeschoben werden, aufzunehmen. Dazu ist es lediglich erforderlich, einen Fachboden wie z. B. einen Glasboden oder einen Rost aus dem Kühlschrank herauszunehmen, den Fachboden in das Gestell einzufädeln und den Fachboden wieder in den Kühlschrank einzusetzen, um dann einen GN-Behälter in das Gestell einschieben und auch das gesamte Gestell bei Bedarf längs des Fachbodens verschieben zu können. Die Montage der Halterung nach der Erfindung ist somit sehr einfach und bedarf keinerlei Änderungen an dem Fachboden. Die besondere Ausbildung der erfindungsgemäßen Halterung als ein starres Gestell wird dadurch ermöglicht, dass das Gestell im Wesentlichen ein Rechteck aus einem stabilen Draht ist, bei welchem die Schmalseiten in einer höheren Ebene als die Längsseiten liegen, oder umgekehrt, je nach dem Format des Gastronorm-Behälters. Die beiden ersten Halter der Halterung nach der Erfindung, die die Auflagen für den Rand des Gastronorm-Behälters, also Gleitbahnen für denselben zu dessen verschiebbarer Lagerung bilden, sind mit den beiden zweiten Haltern, die zu ihnen jeweils rechtwinkelig angeordnet sind, einfach in der Höhe versetzt angeordnet. Die Schleifenabschnitte zwischen den ersten und den zweiten beiden Haltern müssen dabei lediglich einen derartigen gegenseitigen lichten Abstand aufweisen, dass ein GN-Behälter zwischen sie eingeschoben und dabei mit seinem überstehenden Rand auf den Gleitbahnen verschoben werden kann. Bei der Halterung nach der Erfindung sind benachbarte Enden der ersten und zweiten Schleifenabschnitte jeweils durch einen dritten Schleifenabschnitt miteinander verbunden, und jeweils ein Paar benachbarter dritter Schleifenabschnitte begrenzt zwischen den beiden Ebenen eine Öffnung mit einer lichten Weite, die größer als die lichte Weite eines gegenseitigen Abstands der ersten Schleifenabschnitte ist. Das gewährleistet, dass ein Speisenbehälter in das Gestell eingeschoben werden kann, ohne mit den vertikalen dritten Schleifenabschnitten zu kollidieren.

Wenn im Rahmen der vorliegenden Anmeldung von einem Gastronorm-Behälter die Rede ist, so handelt es sich dabei um einen Speisenbehälter nach der europäischen Norm EN 631-1 und 2. Ein solcher Speisenbehälter hat eine genormte Größe von 2/1, 1/1, 1/2 , 2/3, 1/3, 1/6, 1/9, 1/4, 2/8, 2/4, für die die Maße von horizontalen Auflageabständen ebenfalls durch die Norm festgelegt sind. Bei solchen Speisenbehältern hat der abstehende umlaufende Rand eine genormte Breite, so dass die Auflagen entsprechende genormte horizontale Abstände haben. Statt Speisenbehältern können auch Körbe für Geschirr und Glas in der Halterung benutzt werden, die in gewerblichen Spülmaschinen eingesetzt werden. Die Gleitbahnen für solche Körbe müssen dabei ebenfalls die für die Speisenbehälter genormten Nennmaße aufweisen.

Vorteilhafte Ausgestaltungen der Halterung nach der Erfindung bilden die Gegenstände der abhängigen Ansprüche.

In einer Ausgestaltung der Halterung nach der Erfindung haben die zweiten Schleifenabschnitte einen gegenseitigen Abstand mit einer lichten Weite, die kleiner als eine Länge jedes ersten Schleifenabschnittes ist. Dadurch ist gewährleistet, dass das Gestell, das die Halterung bildet, einen Fachboden, für den es bestimmt ist, ausreichend weit übergreift, um das Gestell und damit den Speisenbehälter sicher halten zu können.

In einer weiteren Ausgestaltung der Halterung nach der Erfindung ist das Gestell aus Draht durch Biegen hergestellt. Diese Art der Herstellung dürfte die einfachste und zweckmäßige sein, weil lediglich eine Drahtschleife in die entsprechende Form gebracht zu werden braucht. Statt einer Drahtschleife kann als Ausgangswerkstück auch ein Draht entsprechender Länge eingesetzt werden, der nach Abschluss aller Biegevorgänge an seinen beiden dann benachbarten Enden verschweißt wird.

In einer weiteren Ausgestaltung der Halterung nach der Erfindung ist das Gestell aus faserverstärktem Kunststoff durch Spritzgießen und/oder Biegen hergestellt. Diese Art der Herstellung ist zwar auch sehr einfach, bedarf jedoch zuvor der Herstellung einer entsprechenden Form. Diese ist aber dann beliebig oft einsetzbar. Der eingesetzte Kunststoff kann durch Glas- oder Kohlefasern verstärkt sein.

Ausführungsbeispiele der Erfindung werden im Folgenden unter Bezugnahme auf die Zeichnungen näher beschrieben. Es zeigt:
- Fig.1: eine als ein Drahtgestell ausgebildete Halterung nach der Erfindung, angeordnet neben einem Fachboden, der in sie eingefädelt werden soll, in einer perspektivischen Ansicht,
- Fig. 2: die Halterung und den Fachboden nach Fig. 1, wobei der Fachboden aber in das Drahtgestell eingefädelt ist, in einer ansonsten gleichen perspektivischen Darstellung wie in Fig. 1,
- Fig. 3: in einer gleichen Ansicht wie in Fig. 2, aber nun während des Einschiebens eines mit einem Deckel versehenen Gastronorm-Behälters in die Halterung nach der Erfindung, und
- Fig. 4: eine gleiche Ansicht wie in Fig. 3, wobei aber nun GN-Behälter vollständig in die Halterung eingeschoben ist.

In Fig. 1 sind in perspektivischer Darstellung ein Gestell 12 einer insgesamt mit 10 bezeichneten Halterung nach der Erfindung und ein Fachboden 20 in einer Position gezeigt, in welcher der Fachboden 20 in das Gestell 12 eingefädelt werden kann. Die eingefädelte Position ist in einer gleichen perspektivischen Ansicht in Fig. 2 gezeigt.

Das Gestell 12 ist ein starres Gebilde aus einer endlosen Schleifen aus einem stabilen Rund- oder Flachmaterial. In Fig. 1 ist es ein Gestell aus einem Rundmaterial, und zwar aus einem Draht, der dem Gestell die nötige Steifigkeit und das nötige Tragvermögen verleiht, wie z.B. ein Draht aus Stahl oder Aluminium.

In der endlosen Schleife sind zwei erste Halter 14a, 14b als gerade, zueinander parallele erste Schleifenabschnitte als Auflagen für einen Speisenbehälter 30 ausgebildet, von dem ein Beispiel in den Fig. 3 und 4 als ein Speisenbehälter 30 mit einem Deckel 32 dargestellt ist. Die parallelen ersten Halter 14a, 14b bilden Auflagen für den Speisenbehälter 30, also Gleitbahnen, auf denen der Speisenbehälter 30 in das Gestell 12 eingeschoben werden kann, wie es die Fig. 3 und 4 veranschaulichen.

Die beiden ersten Halter 14a, 14b liegen in einer ersten Ebene, genauer gesagt, sie berühren die erste Ebene mit ihren in Fig. 1 oben liegenden Scheiteln ihres runden Querschnittes. Zwei zweite Halter 15a, 15b sind als gerade, zueinander parallele zweite Schleifenabschnitte in einer von der ersten Ebene beabstandeten, parallelen zweiten Ebene rechtwinkelig zu den ersten Schleifenabschnitten ausgebildet, genauer gesagt, berühren die zweite Ebene mit ihren in Fig. 1 unten liegenden Scheiteln ihres runden Querschnittes. Die beiden zweiten Halter 15a, 15b dienen zum verschiebbaren Lagern des Gestells 12 auf dem Fachboden 20.

Benachbarte Enden der ersten und zweiten Schleifenabschnitte, welche die ersten und zweiten Halter 14a, 14b bzw. 15a, 15b bilden, sind jeweils durch einen dritten Schleifenabschnitt 16a, 16b, 16c, 16d miteinander verbunden. Jeweils ein Paar benachbarter dritter Schleifenabschnitte 16a, 16b und 16c, 16d begrenzt zwischen den beiden Ebenen eine Öffnung mit einer in der Breite gemessenen lichten Weite W₁ bzw. W₂, die größer als ein gegenseitiger Abstand A der ersten Schleifenabschnitte, also der ersten Halter 14a, 14b ist. Der Speisenbehälter 30, der hier ein GN-Behälter ist, hat einen überstehenden Rand 31, der eine genormte Breitenabmessung b des Speisenbehälters 30 (Fig. 3) festlegt. Die lichten Weiten W₁ bzw. W₂ sind größer als die Breitenabmessung b.

Ähnlich sind die lichten Weiten W₃, W₄ zwischen jeweils zwei dritten Schleifenabschnitten 16a, 16c bzw. 16b, 16d, die dem einen bzw. anderen Ende jeweils der ersten Halter 14a, 14b zugeordnet sind, größer als eine Breite B des Fachbodens 20, so dass der Fachboden 20 in das Gestell 12 eingefädelt werden kann, ohne mit den dritten Schleifenabschnitten 16a - 16d zu kollidieren.

Die zweiten Schleifenabschnitte oder zweiten Halter 15a, 15b haben einen gegenseitigen Abstand mit einer lichten Weite W₅, die kleiner ist als eine Länge L jedes ersten Schleifenabschnittes oder ersten Halters 14a, 14b, so dass die zweiten Halter 15a, 15b weit genug einwärts von den Längsrändern des Fachbodens 20 auf dem Fachboden 20 aufliegen, um das Gewicht eines Speisenbehälters 30 auf dem Fachboden 20 sicher abzustützen.

Die Länge jedes dritten Schleifenabschnitts 16a - 16d, gemessen in vertikaler Richtung als lichte Weite W₆ des Abstands zwischen den ersten Haltern 14a, 14b und den zweiten Schaltern 15a, 15b, ist so bemessen, dass bei an dem Fachboden 20 aufgehängtem Gestell 12 zwischen der Unterseite des Fachbodens 20 und der Oberseite der ersten Halter 14a, 14b genug Raum verbleibt, um Speisenbehälter 30 mit dem aufgesetzten Deckel 32, der hier ebenfalls Gastronorm-Format hat, aufnehmen zu können, wie es in den Fig. 3 und 4 gezeigt ist.

Das Gestell 12 kann statt aus einem Rundmaterial aus faserverstärktem Kunststoff hergestellt werden. Dazu bedarf es einer Form (nicht dargestellt), in die der faserverstärkte Kunststoff durch Spritzgießen eingebracht wird. Es könnte aber auch an ein durch Strangpressen hergestelltes Rundmaterial aus faserverstärktem Kunststoff gedacht werden, das in erwärmtem Zustand in die in den Fig. 1 - 4 gezeigte Form gebogen und dann in dieser Form zum Erstarren gebracht wird. Davor oder danach können die beiden Enden des Rundmaterials miteinander verschweißt werden.

Dargestellt ist zwar die Herstellung aus einem Rundmaterial, die Herstellung ist jedoch ebenso aus einem Flachmaterial möglich. Die Verwendung von Rundmaterial vereinfacht die Herstellung, wenn das Gestell 12 durch Biegen in die in den Fig. 1 - 4 gezeigte Form gebracht wird. In dem hier gezeigten und beschriebenen Ausführungsbeispiel ist das Rundmaterial ein Draht aus rostfreiem Stahl mit einem Durchmesser von ca. 8 mm.

### Bezugszeichenliste

- 10: Halterung
- 12: Gestell
- 14a: erster Halter
- 14b: erster Halter
- 15a: zweiter Halter
- 15b: zweiter Halter
- 16a: dritter Schleifenabschnitt
- 16b: dritter Schleifenabschnitt
- 16c: dritter Schleifenabschnitt
- 16d: dritter Schleifenabschnitt
- 20: Fachboden
- 30: Speisenbehälter
- 31: Rand
- 32: Deckel

- A: Abstand
- B: Breite
- b: Breitenabmessung
- D: Dicke
- L: Länge
- W₁: lichte Weite
- W₂: lichte Weite
- W₃: lichte Weite
- W₄: lichte Weite
- W₅: lichte Weite
- W₆: lichte Weite

## Patentansprüche

1. Halterung (10) für einen Speisenbehälter (30) mit einem abstehenden Rand, insbesondere einen Gastronorm-Behälter, in einem Kühlschrank, mit wenigstens zwei einander gegenüber liegenden, an einem Fachboden (20) anbringbaren Haltern, die geeignet sind, als Auflagen für den abstehenden Rand des Speisenbehälters (30) zu dienen,
wobei die Halterung (10) ein starres Gestell (12) aus einer endlosen Schleife aus einem Rund- oder Flachmaterial ist, in der zwei erste Halter (14a, 14b) als gerade, zueinander parallele erste Schleifenabschnitte ausgebildet sind, die in einer ersten Ebene liegen und geeignet sind, als Auflagen für den abstehenden Rand des Speisenbehälters zu dienen, und in der zwei zweite Halter (15a, 15b) als gerade, zueinander parallele zweite Schleifenabschnitte in einer von der ersten Ebene beabstandeten, parallelen zweiten Ebene rechtwinkelig zu den beiden ersten Schleifenabschnitten ausgebildet sind, die zum verschiebbaren Lagern des Gestells (12) an einem Fachboden (20) geeignet sind,
wobei benachbarte Enden der ersten und zweiten Schleifenabschnitte jeweils durch einen dritten Schleifenabschnitt (16a - 16d) miteinander verbunden sind und
wobei jeweils ein Paar benachbarter dritter Schleifenabschnitte (16a, 16b; 16c, 16d) zwischen den beiden Ebenen eine Öffnung mit einer lichten Weite (W₁; W₂) begrenzt, die größer als die lichte Weite eines gegenseitigen Abstands (A) der ersten Schleifenabschnitte ist.

2. Halterung nach Anspruch 1, **dadurch gekennzeichnet, dass** die zweiten Schleifenabschnitte einen gegenseitigen Abstand mit einer lichten Weite (W₅) haben, die kleiner ist als eine Länge (L) jedes ersten Schleifenabschnittes ist.

3. Halterung nach einem der vorhergehenden Ansprüche, **dadurch gekennzeichnet, dass** das Gestell (12) aus Draht durch Biegen hergestellt ist.

4. Halterung nach Anspruch 1 oder 2, **dadurch gekennzeichnet, dass** das Gestell (12) aus faserverstärktem Kunststoff durch Spritzgießen und/oder Biegen hergestellt ist.

## Claims

1. Mount (10) for a Food Container (30) having a protruding rim, in particular a gastronorm container, in a refrigerator, having at least two opposing supports which can be attached to a shelf (20) suitable for serving as supports for the protruding rim of the food container (30),
wherein the mount (10) being a rigid frame (12) made of an endless loop of a round or flat material, in which two first holders (14a, 14b) are formed as straight mutually parallel first loop sections located in a first plane and configured to serve as supports for the protruding rim of the food container and in which two second holders (15a, 15b) are configured as straight, mutually parallel second loop portions in a second plane perpendicular to the two first loop portions and suitable for slidably bearing the frame (12) at a shelf (20),
wherein each neighboring ends of the first and second loop portions are connected to each other by a third loop portion (16a - 16d),
wherein each pair of adjacent third loop portions (16a, 16b; 16c, 16d) between the two planes limits an opening having a clear span (W₁; W₂) which is larger than the clear span of the mutual distance (A) of the first loop portions.

2. Mount according to claim 1, **characterized in that** the second loop portions have the mutual distance with a clear span (W₅) that is smaller than a length (L) of each first loop portion.

3. Mount according to one of the preceding claims, **characterized in that** the frame (12) is made of wire by bending.

4. Mount according to claim 1 or 2, **characterized in that** the frame (12) is made of fiber-reinforced plastic by injection molding and/or bending.

## Revendications

1. Fixation (10) pour un récipient de produit alimentaire (30) avec un bord saillant, notamment un récipient Gastro Norme, dans un réfrigérateur, avec au moins deux supports opposés pouvant être fixés à une tablette (20) qui sont appropriés pour servir de supports au bord saillant du récipient de produit alimentaire (30),
la fixation (10) étant un cadre rigide (12) constitué d'une boucle sans fin d'un matériau rond ou plat, dans laquelle deux premiers supports (14a, 14b) sont formés en tant que premières sections de boucle droites, parallèles l'une à l'autre, qui se situent dans un premier plan et qui sont appropriées pour servir de supports au bord saillant du récipient de produit alimentaire, et dans laquelle deux deuxièmes supports (15a, 15b) sont formés en tant que deuxièmes sections de boucle droites, parallèles l'une à l'autre, dans un deuxième plan parallèle espacé du premier plan et perpendiculaire aux deux premières sections de boucle, qui sont appropriées pour servir de support de manière coulissante au cadre (12) sur une tablette (20),
dans laquelle des extrémités adjacentes desdites premières et deuxièmes sections de boucle sont chacune reliées l'une à l'autre par une troisième section de boucle (16a - 16d), et
dans laquelle une paire respective de troisièmes sections de boucle adjacentes (16a, 16b ; 16c, 16d) délimite entre les deux plans une ouverture ayant une largeur intérieure (W₁ ; W₂) qui est supérieure à la largeur intérieure d'une distance mutuelle (A) des premières sections de boucle.

2. Fixation selon la revendication 1, **caractérisée en ce que** les deuxièmes sections de boucle ont une distance mutuelle avec une largeur intérieure (W₅) qui est inférieure à une longueur (L) de chaque première section de boucle.

3. Fixation selon l'une des revendications précédentes, **caractérisée en ce que** le cadre (12) est fabriqué en fil par pliage.

4. Fixation selon la revendication 1 ou 2, **caractérisée en ce que** le cadre (12) est fabriqué en matière plastique renforcée de fibres par moulage par injection et/ou par pliage.
